# EUROPÄISCHE PATENTANMELDUNG

(11) **EP 2 508 796 A2**
(43) Veröffentlichungstag der Anmeldung: **10.10.2012**
(21) Anmeldenummer: 11192703.4
(22) Anmeldetag: 09.12.2011
(51) Int. Cl.: F21V 15/01, F21V 31/04, F21S 8/00, F21Y 105/00

(54) **Beleuchtungseinrichtung**

(30) Priorität: 08.04.2011 DE 102011001907
(71) Anmelder: Insta Elektro GmbH, 58509 Lüdenscheid (DE)
(72) Erfinder: Melnik, Andrew, 44225 Dortmund (DE); Schauer, Udo, 58849 Herscheid (DE)

(57) **Zusammenfassung**

Es wird eine Beleuchtungseinrichtung vorgeschlagen, welche zumindest ein auf einer Leiterplatte (2) angeordnetes, über diese an ein Versorgungsnetz anschließbares Leuchtmittel (1) aufweist, wobei die Leiterplatte mit weiteren, zur Funktion notwendigen Bauteilen (5) bestückt ist und ein Lichtaustrittsbereich (4) vorgesehen ist, über welchen das von den Leuchtmitteln erzeugte Licht gezielt nach außen abgegeben wird. Zu dem Zweck, eine Beleuchtungseinrichtung zu schaffen, welche bei besonders kompakter Bauform auf einfache und kostengünstige Art und Weise aus einer vergleichsweise geringen Anzahl von zu montierenden Einzelteilen besteht, ist der Lichtaustrittsbereich zentral an einer Hauptfläche des Gehäuses (3) angeordnet und sind alle Leuchtmittel und alle weiteren zur Funktion notwendigen Bauteile auf dem äußeren Randbereich der dem Lichtaustrittsbereich zugewandten Hauptfläche der Leiterplatte angeordnet, zudem ist das Gehäuse (3) gänzlich aus einer die Leiterplatte (2) vollständig umschließenden Vergussmasse gebildet.

## Beschreibung

Die vorliegende Erfindung geht von einer gemäß Oberbegriff des Hauptanspruches konzipierten Beleuchtungseinrichtung aus.

Derartige Beleuchtungseinrichtungen sind in der Regel dafür vorgesehen, innerhalb bzw. außerhalb von Gebäuden für die gezielte Ausleuchtung ihrer Umgebung, für die Anleuchtung von direkt in ihrer Umgebung befindlicher Gegenstände, für eine Orientierungs- bzw. Signalisierungsbeleuchtung und/oder für eine gezielte Einkoppelung von Licht in Gegenstände zu sorgen. Werden solche Beleuchtungseinrichtungen z. B. zum Einbau in Decken, Wänden, Fußböden, Gehwegen, Fahrwegen oder mobilen Gegenständen verwand, ist zum problemlosen Einbau oftmals eine kompakte Bauweise bei sehr robuster Ausführung notwendig.

Eine dem Oberbegriff des Hauptanspruches entsprechende Beleuchtungseinrichtung ist durch die DE 10 2009 014 514 A1 bekannt geworden. Bei dieser Beleuchtungseinrichtung sind mehrere Leuchtmittel auf einer Leiterplatte angeordnet, welche über diese an ein Versorgungsnetz anschließbar sind. Die Leiterplatte ist von einem, einen gezielten Lichtaustritt ermöglichenden Gehäuse umgeben, welches die Leuchtmittel vor aggressiven Umgebungsbedingungen, wie z. B. Feuchtigkeit, Staub, mechanischen Belastungen usw. wirkungsvoll schützt. Zu diesem Zweck kann der Innenraum der Beleuchtungseinrichtung mit Vergussmasse ausgefüllt sein. Zum Anschluss der Leiterplatte an das Versorgungsnetz ist ein Steckkontaktverbinder vorgesehen. Die Bauhöhe einer solchen Ausführung führt jedoch dazu, dass die Verwendung solcher Beleuchtungseinrichtungen auf Anwendungsbereiche beschränkt bleibt, welche für solche Bauhöhen geeignet sind. Eine solche Beleuchtungseinrichtung besteht zudem aus einer vergleichsweise großen Anzahl von zu montierenden Einzelteilen.

Der vorliegenden Erfindung liegt deshalb die Aufgabe zugrunde, eine Beleuchtungseinrichtung zu schaffen, welche bei besonders kompakter Bauform auf einfache und kostengünstige Art und Weise aus einer vergleichsweise geringen Anzahl von zu montierenden Einzelteilen besteht.

Diese Aufgabe wird durch die im Hauptanspruch angegebenen Merkmale gelöst. Bei einer solchermaßen ausgebildeten Beleuchtungseinrichtung ist besonders vorteilhaft, dass auf preisgünstige Art und Weise durch einen Vollverguss die Leiterplatte mit ihren Bauteilen besonders dauerhaft und zuverlässig vor Feuchtigkeit, Staub und anderen Umwelteinflüssen geschützt ist.

Weitere vorteilhafte Ausgestaltungen des erfindungsgemäßen Gegenstandes sind in den Unteransprüchen angegeben. Anhand eines Ausführungsbeispieles sei der erfindungsgemäße Gegenstand näher beschrieben, dabei zeigen:
- Fig. 1:: prinziphaft eine Beleuchtungseinrichtung in Durchsicht, ohne Designteil
- Fig. 2:: prinziphaft eine Beleuchtungseinrichtung gemäß Figur 1 im Vollschnitt

Wie aus den Figuren hervorgeht, besteht eine solche Beleuchtungseinrichtung hauptsächlich aus einer mit mehreren Leuchtmitteln 1 bestückten Leiterplatte 2, welche schützend von einer lichtdurchlässigen, das Gehäuse 3 bildenden Vergussmasse umgeben ist.

Die Leiterplatte 2 ist parallel zum Lichtaustrittsbereich 4 des Gehäuses 3 verlaufend angeordnet und vollständig von der Vergussmasse umgeben. Der Lichtaustrittsbereich 4 ist zentral an der oberen Hauptfläche des Gehäuses 3 angeordnet. Alle Leuchtmittel 1 und alle weiteren zur Funktion notwendigen Bauteile 5 sind auf dem äußeren Randbereich der dem Lichtaustrittsbereich 4 zugewandten Hauptfläche der Leiterplatte 2 angeordnet. Wie bereits erwähnt, besteht das Gehäuse 3 gänzlich aus einer die Leiterplatte 2 vollständig umschließenden Vergussmasse, womit die Anzahl der zu montierenden Einzelteile auf besonders kostengünstige Art und Weise niedrig gehalten ist.

Zum Anschluss der Beleuchtungseinrichtung an ein Versorgungsnetz sind elektrische Leitungen 6 vorgesehen, die Kontakt gebend mit den Leiterbahnen der Leiterplatte 2 in Verbindung stehen. Zur Erzeugung des abzugebenden Lichtes sind drei jeweils als LED ausgebildete Leuchtmittel 1 auf der Leiterplatte 2 angeordnet. Zudem ist auf der Leiterplatte 2 eine Steuerungseinrichtung angeordnet, über welche die Helligkeit und/oder die Farbe des zu erzeugenden Lichtes bedarfsgerecht bzw. wunschgerecht eingestellt werden kann. Um für die elektrischen Leitungen 6 eine Zugentlastung zu bieten, ist die Leiterplatte 2 mit einer ein Zugentlastungsmittel 7 bildenden Ausnehmung versehen, durch welche die elektrischen Leitungen 6 hindurchgeführt sind. Liegen spezielle Anforderungen vor oder sollen bestimmte Effekte erzielt werden, kann das Gehäuse 3 auch aus mehreren verschiedene Eigenschaften aufweisenden Vergussmassen hergestellt sein. Die den Lichtaustrittsbereich 4 aufweisende obere Hauptfläche bzw. äußere Sichtfläche des Gehäuses 3 ist mit einem ringförmig ausgebildeten Designteil D versehen. Das Designteil D schirmt dabei den direkten Blick in das Gehäuse 3 ab, wodurch zum einen ein homogener Lichtaustritt realisiert ist und zum anderen die auf der Leiterplatte 2 angeordneten Leuchtmittel 1 und Bauteile 5 für einen direkten Blick verborgen bleiben. Das Designteil D bietet zudem einen erhöhten mechanischen Schutz für die auf der Leiterplatte 2 vorhandenen Leuchtmittel 1 und Bauteile 5. Um das Designteil D auf eine besonders kostengünstige Art und Weise am Gehäuse 3 festlegen zu können, sind Maßnahmen, wie zum Beispiel eine aufgeraute Oberfläche getroffen, damit das Designteil D direkt über die Klebewirkung der das Gehäuse 3 bildenden Vergussmasse zuverlässig festgelegt wird.

Um eine Zugentlastung für die Leitungen 6 zu bieten, kann anstatt einer in der Leiterplatte 2 vorhandenen Ausnehmung auch die Leitungsführung durch die Vergussmasse so gestaltet sein, dass durch die Vergussmasse selbst die Zugentlastung realisiert ist.

Selbstverständlich sind auch andere Bauformen wie zum Beispiel quadratische oder rechteckige Ausführungen solcher Beleuchtungseinrichtungen vom erfinderischen Gedanken mit umfasst.

Um derart gestaltete Beleuchtungseinrichtungen auf einfache Art und Weise zum Beispiel an einer Wand oder einer Decke befestigen zu können, sind laschenartig ausgebildete Haltemittel H vorgesehen. Die Befestigung kann dann einfach mittels Schrauben erfolgen, welche durch die Öffnungen der Haltemittel H geführt sind.

## Patentansprüche

1. Beleuchtungseinrichtung mit einem Gehäuse und zumindest einem, auf einer Leiterplatte angeordneten, über diese an ein Versorgungsnetz anschließbaren Leuchtmittel, wobei die Leiterplatte mit weiteren, zur Funktion notwendigen Bauteilen bestückt ist und zumindest teilweise in eine lichtdurchlässige Vergussmasse eingebettet ist, welche einen gezielten Lichtaustritt des von dem Leuchtmittel erzeugten Lichtes über zumindest einen Lichtaustrittsbereich ermöglicht, **dadurch gekennzeichnet, dass** der Lichtaustrittsbereich (4) zentral an einer Hauptfläche des Gehäuses (3) angeordnet ist und dass alle Leuchtmittel (1) und alle weiteren zur Funktion notwendigen Bauteile (5) auf dem äußeren Randbereich der dem Lichtaustrittsbereich (4) zugewandten Hauptfläche der Leiterplatte (2) angeordnet sind und dass das Gehäuse (3) gänzlich aus einer die Leiterplatte (2) vollständig umschließenden Vergussmasse gebildet ist.

2. Beleuchtungseinrichtung nach Anspruch 1, **dadurch gekennzeichnet, dass** in Zuordnung zumindest eines Leuchtmittels (1) zumindest ein Lichtbeeinflussungselement im Gehäuse (3) angeordnet ist.

3. Beleuchtungseinrichtung nach einem der Ansprüche 1 oder 2, **dadurch gekennzeichnet, dass** der Anschluss an ein Versorgungsnetz über an die Leiterplatte (2) angeschlossene elektrische Leitungen (6) erfolgt.

4. Beleuchtungseinrichtung nach einem der Ansprüche 1 oder 2, **dadurch gekennzeichnet, dass** der Anschluss an ein Versorgungsnetz über einen an die Leiterplatte (2) angeschlossenen Steckkontaktverbinder erfolgt.

5. Beleuchtungseinrichtung nach einem der Ansprüche 1 bis 4, **dadurch gekennzeichnet, dass** zumindest ein auf der Leiterplatte (2) angeordnetes Leuchtmittel (1) als LED ausgeführt ist.

6. Beleuchtungseinrichtung nach einem der Ansprüche 1 bis 5, **dadurch gekennzeichnet, dass** zumindest ein auf der Leiterplatte (2) angeordnetes Leuchtmittel (1) als OLED ausgeführt ist.

7. Beleuchtungseinrichtung nach einem der Ansprüche 1 bis 6, **dadurch gekennzeichnet, dass** zumindest ein auf der Leiterplatte (2) angeordnetes Leuchtmittel (1) mit einer Steuerungseinrichtung in Verbindung steht.

8. Beleuchtungseinrichtung nach einem der Ansprüche 1 bis 7, **dadurch gekennzeichnet, dass** zumindest ein Teil der für das zumindest eine Leuchtmittel (1) vorgesehenen Steuerungseinrichtung auf der Leiterplatte (2) angeordnet ist.

9. Beleuchtungseinrichtung nach einem der Ansprüche 1 bis 8, **dadurch gekennzeichnet, dass** zumindest ein Teil der für das zumindest eine Leuchtmittel (1) vorgesehenen Steuerungseinrichtung ortsfern angeordnet ist.

10. Beleuchtungseinrichtung nach einem der Ansprüche 1 bis 9, **dadurch gekennzeichnet, dass** zumindest ein, zumindest eine äußere Sichtfläche bildendes Designteil (D) am Gehäuse (3) angebracht ist.

11. Beleuchtungseinrichtung nach einem der Ansprüche 1 bis 10, **dadurch gekennzeichnet, dass** der Lichtaustrittsbereich (4) einstückig mit zumindest einem optische Eigenschaften aufweisenden Element versehen ist.

12. Beleuchtungseinrichtung nach einem der Ansprüche 1 bis 11, **dadurch gekennzeichnet, dass** die Leiterplatte (2) mit zumindest einem Zugentlastungsmittel (7) versehen ist.

13. Beleuchtungseinrichtung nach einem der Ansprüche 1 bis 12, **dadurch gekennzeichnet, dass** an der Leiterplatte (2) zumindest ein Haltemittel (H) angebracht ist.

14. Beleuchtungseinrichtung nach einem der Ansprüche 1 bis 13, **dadurch gekennzeichnet, dass** das Gehäuse (3) aus zumindest zwei, verschiedene Eigenschaften aufweisenden, Vergussmassen gebildet ist.
